# EUROPÄISCHE PATENTSCHRIFT

(11) **EP 1 086 509 B1**
(45) Veröffentlichungstag und Bekanntmachung des Hinweises auf die Patenterteilung: **18.07.2007**
(21) Anmeldenummer: 99907284.6
(22) Anmeldetag: 27.01.1999
(51) Int. Cl.: H01Q 9/04, H01Q 5/00

(54) **ANTENNENANORDNUNG UND FUNKGERÄT**
ANTENNA ARRANGEMENT AND RADIO DEVICE
ENSEMBLE ANTENNE ET APPAREIL RADIO

(30) Priorität: 19.05.1998 DE 19822371
(43) Veröffentlichungstag der Anmeldung: 28.03.2001
(73) Patentinhaber: IPCom GmbH & Co. KG, 82049 Pullach (DE)
(72) Erfinder: HOFFMEISTER, Markus, D-38239 Salzgitter (DE)
(74) Vertreter: Gigerich, Jan
(86) Internationale Anmeldenummer: PCT/DE1999/000199
(87) Internationale Veröffentlichungsnummer: WO 1999/060662

(56) Entgegenhaltungen:
- EP-A- 0 630 069
- EP-A- 0 642 189
- EP-A- 0 687 030
- PATENT ABSTRACTS OF JAPAN vol. 012, no. 168 (E-611), 20. Mai 1988 & JP 62 279704 A (NEC CORP), 4. Dezember 1987
- SANCHEZ-HERNANDEZ D ET AL: "A SURVEY OF BROADBAND MICROSTRIP PATCH ANTENNAS" MICROWAVE JOURNAL, Bd. 39, Nr. 9, 1. September 1996, Seite 60, 62, 64, 66,, 84 XP000680870
- MACI S ET AL: "DUAL-FREQUENCY PATCH ANTENNAS" IEEE ANTENNAS AND PROPAGATION MAGAZINE, Bd. 39, Nr. 6, 1. Dezember 1997, Seiten 13-20, XP000727580

## Beschreibung

### Stand der Technik

Die Erfindung geht von einer Antennenanordnung nach der Gattung des unabhängigen Anspruchs 1 und von einem Funkgerät nach der Gattung des unabhängigen Anspruchs 7 aus.

Aus der Zeitschrift "IEEE Transactions on antennas and propagation, VOL. 45, NO. 10, October 1997" ist eine Dual-Frequency Planar Inverted-F Antenna bekannt, die ein Strahlerelement, mehrere Bezugspotentialanschlüsse und einen Einspeiseanschluß umfaßt, wobei das Strahlerelement in einem ersten Betriebsfrequenzbereich bei etwa 1,8GHz und in einem zweiten, von dem ersten Betriebsfrequenzbereich verschiedenen Betriebsfrequenzbereich bei etwa 0,9GHz resonant ist. Dabei wird das Strahlerelement über den Einspeiseanschluß wahlweise mit Signalen im ersten Betriebsfrequenzbereich oder im zweiten Betriebsfrequenzbereich gespeist.

Aus der EP 0 687 030 A1 ist eine Antennenanordnung mit einem Strahlerelement, das einen Einspeiseanschluss und einen Bezugspotentialanschluss umfasst, bekannt. Über eine Diode lässt sich eine Kapazität zuschalten, so dass sich die Resonanzfrequenz der Antennenanordnung verändern lässt.

Die JP 62 279 704 A zeigt eine Antennenanordnung für Zweifrequenzbetrieb.

Die EP 0630 069 A1 zeigt eine Inverted F-Antennenanordnung, die mittels einer 7/4-Leitung Resonanzverhalten in zwei Frequenzbereichen aufweist.

### Vorteile der Erfindung

Die erfindungsgemäße Antennenanordnung mit den Merkmalen des unabhängigen Anspruchs 1 hat den Vorteil, daß der Bezugspotentialanschluß über eine erste Impedanz mit dem Bezugspotential einer Bezugspotentialfläche verbunden ist und daß die erste Impedanz in dem ersten Betriebsfrequenzbereich hochohmig und in dem zweiten Betriebsfrequenzbereich niederohmig ist. Durch den frequenzselektiven Abschluß des Bezugspotentialanschlusses wird erreicht, daß das Strahlerelement beziehungsweise die Antennenanordnung sowohl im ersten Betriebsfrequenzbereich als auch im zweiten Betriebsfrequenzbereich resonant ist und gut abstrahlt. Beim Strahlerelement sind dazu keine Vorkehrungen, wie beispielsweise ein L-förmiger Einschnitt zur Bildung zweier strahlender Teilelemente erforderlich, so daß der Aufwand für die Herstellung der Antennenanordnung und die damit verbundenen Kosten gering gehalten werden können.

Ein Vorteil besteht darin, daß eine zweite Impedanz vorgesehen ist, die einen Ausgangswiderstand eines Antennennetzwerkes so transformiert, daß er in beiden Betriebsfrequenzbereichen an den jeweiligen Eingangswiderstand der Antennenanordnung am Einspeiseanschluß angepaßt ist. Auf diese Weise läßt sich eine Impedanzanpassung zwischen dem Ausgangswiderstand des Antennennetzwerkes und dem Eingangswiderstand der Antennenanordnung am Einspeiseanschluß unabhängig von der Geometrie der Antennenanordnung realisieren, so daß man bei der Dimensionierung der geometrischen Abmessungen der Antennenanordnung nicht festgelegt ist und sie an räumliche Gegebenheiten oder Platzbeschränkungen anpassen kann.

Ein weiterer Vorteil besteht darin, daß die zweite Impedanz als Leitung ausgebildet ist, deren Länge einem Viertel der Betriebswellenlängen des zweiten Betriebsfrequenzbereiches entspricht, wobei der zweite Betriebsfrequenzbereich Frequenzen umfaßt, die etwa halb so groß wie die Frequenzen des ersten Betriebsfrequenzbereiches sind. Auf diese Weise kann die zweite Impedanz besonders einfach und aufwandsarm realisiert werden.

Durch die in den Unteransprüchen aufgeführten Maßnahmen sind vorteilhafte Weiterbildungen und Verbesserungen der im unabhängigen Anspruch 1 angegebenen Antennenanordnung möglich.

Bereits bekannte Ausführungsformen sowie erfindungsgemäße werden nachfolgend beschrieben. Die erste Impedanz kann als Leitung ausgebildet sein, deren Länge so gewählt ist, daß die Impedanz der Leitung im zweiten Betriebsfrequenzbereich niederohmig und im ersten Betriebsfrequenzbereich hochohmig ist, wobei der zweite Betriebsfrequenzbereich Frequenzen umfaßt, die etwa halb so groß wie die Frequenzen des ersten Betriebsfrequenzbereiches sind. Dies stellt eine besonders einfache Realisierung des frequenzselektiven Abschlusses des Bezugspotentialanschlusses der Antennenanordnung dar.

Vorteilhaft ist es, wenn die Länge der Leitung etwa einem Viertel der Betriebswellenlängen des zweiten Betriebsfrequenzbereichs entspricht und die Leitung leerläuft. Auf diese Weise bildet die Leitung für den zweiten Betriebsfrequenzbereich einen Kurzschluß und für den ersten Betriebsfrequenzbereich einen Leerlauf zwischen dem Bezugspotentialanschluß und dem Bezugspotential. Somit läßt sich die geforderte niederohmige beziehungsweise hochohmige erste Impedanz besonders einfach und platzsparend erzielen.

Derselbe Vorteil wird durch Verwendung eines Resonanzkreises für die erste Impedanz erzielt, dessen Resonanzfrequenz etwa im zweiten Betriebsfrequenzbereich liegt und somit im zweiten Betriebsfrequenzbereich eine besonders niederohmige Impedanz darstellt, und der für Frequenzen des ersten Betriebsfrequenzbereichs hochohmig ist.

Ein weiterer Vorteil besteht darin, daß die erste Impedanz als Halbleiterbauelement, vorzugsweise als PIN-Diode, ausgebildet ist. Auf diese Weise besteht keine Abhängigkeit der ersten Impedanz von den Frequenzen der beiden gewählten Betriebsfrequenzbereiche und die Antenne kann elektronisch zwischen ihren Betriebsfrequenzen umgeschaltet werden.

Ein weiterer Vorteil besteht darin, daß die Länge des Strahlerelementes, die Höhe des Einspeiseanschlusses und des Bezugspotentialanschlusses der Antennenanordnung und der Abstand zwischen dem Einspeiseanschluß und dem Bezugspotentialanschluß so gewählt sind, daß der Eingangswiderstand der Antennenanordnung am Einspeiseanschluß für beide Betriebsfrequenzbereiche in etwa gleich ist. Auf diese Weise läßt sich der Eingangswiderstand der Antennenanordnung einfach durch entsprechende geometrische Dimensionierung der Antennenanordnung für beide Betriebsfrequenzbereiche ohne Impedanztransformation an ein Antennennetzwerk zur Speisung und zum Empfang von Funksignalen anschließen, so daß Bauelemente, Platz und Kosten eingespart werden.

Ein weiterer Vorteil besteht darin, daß das Strahlerelement abgewinkelt ist. Auf diese Weise kann die Antennenanordnung verkleinert und Platz eingespart werden, ohne daß die Antennenwirkung verringert wird.

Ein weiterer Vorteil besteht darin, daß die Antennenanordnung in ein Material eingebettet ist, dessen Dielektrizitätskonstante deutlich größer als 1 ist. Auf diese Weise kann ebenfalls eine Verkleinerung der Antenne und somit eine Platzeinsparung erreicht werden, ohne daß die Antennenwirkung wesentlich verringert wird.

Besonders vorteilhaft ist die Verwendung einer erfindungsgemäßen Antennenanordnung in einem Funkgerät gemäß dem unabhängigen Anspruch 7. Ein solches Funkgerät läßt sich auf einfache, aufwandsarme, kosten- und platzsparende Weise in zwei verschiedenen Betriebsfrequenzbereichen betreiben, ohne daß die Antennenwirkung in den beiden Betriebsfrequenzbereichen verringert wird.

### Zeichnung

Ausführungsbeispiele der Erfindung sowie bereits bekannte Realisierungen sind in der Zeichnung dargestellt und in der nachfolgenden Beschreibung näher erläutert. Es zeigen Figur 1 ein erstes Ausführungsbeispiel eines Funkgerätes mit einer Antennenanordnung, Figur 2 ein zweites Ausführungsbeispiel eines Funkgerätes mit einer Antennenanordnung, Figur 3 ein drittes Ausführungsbeispiel eines Funkgerätes mit einer Antennenanordnung, Figur 4 ein abgewinkeltes Strahlerelement und Figur 5 eine Ablaufplan für eine Steuerung des Funkgerätes.

### Beschreibung der Ausführungsbeispiele

In Figur 1 kennzeichnet 70 ein Funkgerät, das beispielsweise als Mobil- oder Schnurlostelefon, als Handfunkgerät, Betriebsfunkgerät, oder dergleichen ausgebildet sein kann. Das Funkgerät 70 umfaßt eine Leiterplatte, die eine Bezugspotentialfläche 30 mit einem Bezugspotential 25 aufweist. Die Bezugspotentialfläche 30 kann dabei teilweise oder wie in Figur 1 vollständig über die Leiterplatte ausgedehnt sein. Das Funkgerät 1 umfaßt weiterhin eine Antennenanordnung 1 mit einem Strahlerelement 5, die senkrecht zum Strahlerelement 5 einen Einspeiseanschluß 10 und einen Bezugspotentialanschluß 15 jeweils etwa gleicher Länge umfaßt. Dabei ist der Bezugspotentialanschluß 15 an einem Ende des Strahlerelementes 5 angeordnet, dessen anderes Ende frei ist. Der Einspeiseanschluß 10 ist in der Mitte des Strahlerelements 5 und dem Bezugspotentialanschluß 15 angeordnet. Der Einspeiseanschluß 10 kann auch zwischen der Mitte des Strahlerelements 5 und dem Mitte des Strahlerelements 5 und dem Bezugspotentialanschluß 15 angeordnet. Der Einspeiseanschluß 10 kann auch zwischen der Mitte des Strahlerelements 5 und dem Bezugspotentialanschluß 15 angeordnet sein. Die Antennenanordnung 1 ist dabei in einem ersten Betriebsfrequenzbereich von beispielsweise etwa 1,8 - 1,9 GHz und in einem zweiten, von dem ersten Betriebsfrequenzbereich verschiedenen Betriebsfrequenzbereich von beispielsweise etwa 0,9 - 1,0 GHz resonant und über den Einspeiseanschluß 10 wahlweise mit Signalen im ersten Betriebsfrequenzbereich oder im zweiten Betriebsfrequenzbereich speisbar. Die aus dem Strahlerelement 5, dem Einspeiseanschluß 10 und dem Bezugspotentialanschluß 15 gebildete Antenne 80 ist F-förmig ausgebildet, wobei die beiden Querbalken als Einspeiseanschluß 10 beziehungsweise Bezugspotentialanschluß 15 dienen und die Antenne 80 mit einem Antennennetzwerk 75 bzw. mit dem Bezugspotential 25 verbinden, so daß sich für die geometrische Form der Antenne 80 ein auf dem Kopf stehendes F ergibt. Die beiden Querbalken sind also Bestandteile der Antenne 80. Die Antenne 80 wird daher als inverted-F-Antenne bezeichnet und aufgrund ihrer Betreibbarkeit in zwei verschiedenen Betriebsfrequenzbereichen als Dual-Frequency-Inverted-F-Antenna (DF-IFA). Die Antenne 80 ist dabei über der Bezugspotentialfläche 30, die das Antennengegengewicht bildet, angeordnet.

Der Bezugspotentialanschluß 15 ist über eine als erste Leitung 20 ausgebildete erste Impedanz mit dem Bezugspotential 25 der Bezugspotentialfläche 30 verbunden. Die Länge der ersten Leitung 20 ist dabei so gewählt, daß die Impedanz der ersten Leitung 20 im zweiten Betriebfrequenzbereich niederohmig und im ersten Betriebsfrequenzbereich hochohmig ist, wobei der zweite Betriebsfrequenzbereich Frequenzen umfaßt, die etwa halb so groß wie die Frequenzen des ersten Betriebsfrequenzbereiches sind. Die Länge der ersten Leitung 20 kann dabei etwa einem Viertel der Betriebswellenlängen des zweiten Betriebsfrequenzbereichs entsprechen, wenn sie leerläuft. Dadurch ergibt sich für die Frequenzen des zweiten Betriebsfrequenzbereiches eine sehr niederohmige Verbindung des Bezugspotentialanschlusses 15 mit dem Bezugspotential 25. Für die Frequenzen des ersten Betriebsfrequenzbereiches ergibt sich hingegen eine sehr hochohmige Verbindung des Bezugspotentialanschlusses 15 mit dem Bezugspotential 25, da für diese Frequenzen die Länge der ersten Leitung 20 etwa der Hälfte der zugehörigen Betriebswellenlängen entspricht, wobei sich die zu einer Frequenz gehörende Wellenlänge aus dem Kehrwert der Frequenz, multipliziert mit der Lichtgeschwindigkeit, ergibt. Durch den beschriebenen frequenzselektiven Abschluß des Bezugspotentialanschlusses 15 durch die erste Leitung 20 wird erreicht, daß die Antenne 80 sowohl im ersten als auch im zweiten Betriebsfrequenzbereich resonant ist und gute Abstrahleigenschaften aufweist.

Die erste Leitung 20 ist dabei beispielsweise als Streifen-, Mikrostreifen- oder Koaxialleitung ausgebildet, deren Innenleiter mit dem Bezugspotentialanschluß 15 und deren Außenleiter mit dem Bezugspotential 25 verbunden ist.

Der Einspeiseanschluß 10 ist über eine als zweite Leitung 60 ausgebildete zweite Impedanz mit einem Antennennetzwerk 75 verbunden, an das eine Steuerung 85 angeschlossen ist. Die Steuerung 85 ist außerdem mit einer Eingabeeinheit 90 verbunden, die ein Bedienelement 95 aufweist. Die zweite Leitung 60 kann ebenfalls als Streifen-, Mikrostreifen- oder Koaxialleitung ausgebildet sein, deren Innenleiter einerseits mit dem Einspeiseanschluß 10 und andererseits mit dem Antennennetzwerk 75 verbunden ist und deren Außenleiter mit dem Bezugspotential 25 verbunden ist. Die zweite Leitung 60 transformiert einen Ausgangswiderstand des Antennennetzwerkes 75, so daß er in beiden Betriebsfrequenzbereichen an den jeweiligen Eingangswiderstand der Antennenanordnung 1 am Einspeiseanschluß 10 angepaßt ist. Der Eingangswiderstand der Antennenanordnung 1 am Einspeiseanschluß 10 ist dabei abhängig von der verwendeten Betriebsfrequenz und der Geometrie der Antenne 80. Die Länge der zweiten Leitung 60 entspricht ebenfalls etwa einem Viertel der Betriebswellenlängen des zweiten Betriebsfrequenzbereichs. Für den Fall, daß der Ausgangswiderstand des Antennennetzwerkes 75 50Ω beträgt und daß der Eingangswiderstand der Antennenanordnung 1 am Einspeiseanschluß 10 im zweiten Betriebsfrequenzbereich 30Ω beträgt, ergibt sich für einen Betrag des Wellenwiderstandes der zweiten Leitung 60 im 2.Betriebsfrequenzbereich von √30*50Ω eine Anpassung des Ausgangswiderstandes des Antennennetzwerkes 75 an den Eingangswiderstand der Antennenanordnung 1 am Einspeiseanschluß 10 im zweiten Betriebsfrequenzbereich. Im ersten Betriebsfrequenzbereich beträgt der Eingangswiderstand der Antennenanordnung 1 am Einspeiseanschluß 10 hingegen 50Ω. Da die Länge der zweiten Leitung 60 im ersten Betriebsfrequenzbereich der Hälfte der Betriebswellenlängen des ersten Betriebsfrequenzbereichs entspricht, wird im ersten Betriebsfrequenzbereich der Ausgangswiderstand des Antennennetzwerkes 75 von 50Ω durch die zweite Leitung 60 auf sich selbst abgebildet und ist daher ebenfalls an den Eingangswiderstand der Antennenanordnung 1 am Einspeiseanschluß 10 im ersten Betriebsfrequenzbereich angepaßt.

Die geometrischen Abmessungen der Antenne 80 sind dabei so zu wählen, daß im ersten Betriebsfrequenzbereich der Eingangswiderstand der Antennenanordnung 1 am Einspeiseanschluß 10 50Ω und im zweiten Betriebsfrequenzbereich 30Ω beträgt.

Gemäß einem weiteren Ausführungsbeispiel nach Figur 2 wird die erste Leitung 20 durch einen Resonanzkreis 35 ersetzt, dessen Resonanzfrequenz etwa im zweiten Betriebsfrequenzbereich liegt, so daß er im zweiten Betriebsfrequenzbereich den Bezugspotentialanschluß 15 niederohmig mit dem Bezugspotential 25 verbindet. Für Frequenzen des ersten Betriebsfrequenzbereichs hingegen verbindet der Resonanzkreis 35 den Bezugspotentialanschluß 15 hochohmig mit dem Bezugspotential 25. Durch einen solchen frequenzselektiven Abschluß des Bezugspotentialanschlusses 15 durch den Resonanzkreis 35 wird ebenfalls erreicht, daß das Strahlerelement 5 beziehungsweise die Antenne 80 sowohl im ersten als auch im zweiten Betriebsfrequenzbereich resonant ist und gute Abstrahleigenschaften aufweist. Im Unterschied zum Ausführungsbeispiel gemäß Figur 1 ist im Ausführungsbeispiel gemäß Figur 2 das Antennennetzwerk 75 direkt mit dem Einspeiseanschluß 10 der Antenne 80 verbunden. Dabei sind die Länge 45 des Strahlerelementes 5, die Höhe 50 des Einspeiseanschlusses 10 und des Bezugspotentialanschlusses 15 und der Abstand 55 zwischen dem Einspeiseanschluß 10 und dem Bezugspotentialanschluß 15 so gewählt, daß der Eingangswiderstand der Antennenanordnung 1 am Einspeiseanschluß 10 für beide Betriebsfrequenzbereiche in etwa gleich ist. Dies wird beispielsweise dadurch erreicht, daß die Länge 45 des Strahlerelementes 5 etwa 80mm beträgt, daß die Höhe 50 des Einspeiseanschlusses 10 und des Bezugspotentialanschlusses 15 jeweils etwa 15mm beträgt und daß der Abstand 55 zwischen dem Einspeiseanschluß 10 und dem Bezugspotentialanschluß 15 etwa 15mm beträgt, so daß beispielsweise sowohl beim ersten Betriebsfrequenzbereich mit Frequenzen zwischen 1,8GHz und 1,9GHz als auch beim zweiten Betriebsfrequenzbereich mit Frequenzen zwischen 0,9GHz und 1GHz der Eingangswiderstand der Antennenanordnung 1 am Einspeiseanschluß 10 jeweils 50Ω beträgt. Der erste Betriebsfrequenzbereich zwischen 1,8GHz und 1,9GHz wird dabei beispielsweise im E-Netz in Deutschland für Mobilfunk und gemäß dem DECT-Standard (Digital Enhanced Cordless Telecommunications) für Schnurlostelefonie verwendet. Der zweite Betriebsfrequenzbereich zwischen 0,9GHz und 1GHz wird beispielsweise für Mobiltelefonie gemäß dem GSM-Standard (Global System for Mobile Communications) verwendet. Da für beide Betriebsfrequenzbereiche der Eingangswiderstand der Antennenanordnung 1 am Einspeiseanschluß 10 in etwa gleich ist und wie der Ausgangswiderstand des Antennennetzwerkes 75 50Ω beträgt, ist eine Impedanztransformation zwischen dem Antennennetzwerk 75 und dem Einspeiseanschluß 10 nicht erforderlich. Abgesehen von den beschriebenen Unterschieden ist das Funkgerät 70 gemäß dem Ausführungsbeispiel nach Figur 2 genauso aufgebaut wie das Funkgerät 70 gemäß dem Ausführungsbeispiel nach Figur 1.

In einem weiteren Ausführungsbeispiel gemäß Figur 3 werden für die Antenne 80 die gleichen geometrischen Abmessungen verwendet wie beim Ausführungsbeispiel gemäß Figur 2, so daß zwischen dem Antennennetzwerk 75 und dem Einspeiseanschluß 10 ebenfalls keine Impedanztransformation erforderlich ist. Im Unterschied zum Ausführungsbeispiel gemäß Figur 2 ist beim Ausführungsbeispiel gemäß Figur 3 der Resonanzkreis 35 durch eine PIN-Diode 40 ersetzt, deren Anode mit dem Bezugspotentialanschluß 15 und deren Kathode mit dem Bezugspotential 25 verbunden ist. Ein weiterer Unterschied zu der aus Figur 2 bekannten Ausführungsform besteht gemäß Figur 3 darin, daß die Steuerung 85 die Anode der PIN-Diode 40 ansteuert und daß die Antenne 80 in einem Material 65 eingebettet ist, dessen Dielektrizitätskonstante deutlich größer als 1 ist. Anstelle der PIN-Diode 40 kann auch ein anderes Halbleiterbauelement, beispielsweise eine herkömmliche pn-Diode oder ein Transistor verwendet werden, die entsprechend von der Steuerung 85 anzusteuern sind. Dabei wird die PIN-Diode 40 durch ein niederpegeliges Steuersignal von der Steuerung 85 in einen sperrenden Zustand geschaltet, wenn das Strahlerelement 5 über den Einspeiseanschluß 10 mit Signalen gespeist wird, deren Frequenz im ersten Betriebsfrequenzbereich liegt, so daß im ersten Betriebsfrequenzbereich eine hochohmige Verbindung des Bezugspotentialanschlusses 15 mit dem Bezugspotential 25 vorliegt. Die PIN-Diode 40 wird durch ein hochpegeliges Steuersignal von der Steuerung 85 in einen leitenden Zustand geschaltet, wenn das Strahlerelement 5 über den Einspeiseanschluß 10 mit Signalen gespeist wird, deren Frequenz im zweiten Betriebsfrequenzbereich liegt, so daß im zweiten Betriebsfrequenzbereich der Bezugspotentialanschluß 15 niederohmig mit dem Bezugspotential 25 verbunden ist.

Auch auf diese Weise ergibt sich ein frequenzselektiver Abschluß des Bezugspotentialanschlusses 15 durch die PIN-Diode 40, so daß erreicht wird, daß die Antenne 80 sowohl im ersten als auch im zweiten Betriebsfrequenzbereich resonant ist und gute Abstrahleigenschaften aufweist.

Durch Verwendung des Materials 65 mit einer Dielektrizitätskonstanten, die deutlich größer als 1 ist, wird erreicht, daß die geometrischen Abmessungen der Antenne 80 mit geringer Reduktion der Antennenwirkung verkleinert werden können.

Eine weitere Verkleinerung der Antenne 80 ergibt sich durch Abwinklung des Strahlerelementes 5 gemäß Figur 4 am freien Ende des Strahlerelementes 5. Die Länge des Strahlerelementes 5 bemißt sich dabei als Summe der Länge 45b des abgewinkelten Teils 205 des Strahlerelementes 5 und der Länge 45a des nicht abgewinkelten Teils 200 des Strahlerelementes 5. Die Abwinklung ist dabei etwa rechtwinklig ausgebildet, wobei der abgewinkelte Teil 205 in beliebige Richtung weisen kann. Eine besonders vorteilhafte Ausbildungsform ergibt sich dabei durch Abwinklung nach unten, wobei der abgewinkelte Teil 205 etwa parallel zum Einspeiseanschluß 10 und zum Bezugspotentialanschluß 15 in Richtung zum Funkgerät 70 hin angeordnet ist. Die Abwinklung kann jedoch auch senkrecht zum Einspeiseanschluß 10 und zum Bezugspotentialanschluß 15 vorgesehen sein, wobei der abgewinkelte Teil 205 und der nicht abgewinkelte Teil 200 etwa in einer Ebene liegen, wie in Figur 4 dargestellt.

Figur 5 zeigt einen Ablaufplan für die Funktionsweise der Steuerung 85 des Funkgerätes 70. Bei einem Programmpunkt 100 prüft die Steuerung 85, ob über die auch als Empfangsantenne wirkende Antenne 80 und den Einspeiseanschluß 10 Empfangssignale an das Antennennetzwerk 75 übertragen wurden, deren Frequenz im ersten Betriebsfrequenzbereich liegt. Ist dies der Fall, so wird zu einem Programmpunkt 105 verzweigt, andernfalls wird zu einem Programmpunkt 120 verzweigt. Bei Programmpunkt 105 veranlaßt die Steuerung 85 das Antennennetzwerk 75 zur Verwendung einer Frequenz im ersten Betriebsfrequenzbereich für die Aussendung von Signalen über die Antenne 80 nach Einspeisung über den Einspeiseanschluß 10. Dabei wird bei der Antennenanordnung 1 gemäß Figur 3 die PIN-Diode 40 durch die Steuerung 85 niederpegelig angesteuert, so daß der Bezugspotentialanschluß 15 hochohmig mit dem Bezugspotential 25 verbunden wird. Anschließend wird zu einem Programmpunkt 110 verzweigt. Bei Programmpunkt 110 prüft die Steuerung 85, ob die bestehende Funkverbindung beispielsweise über die Eingabeeinheit 90 durch einen Benutzer beendet wurde. Ist dies der Fall, so wird der Programmteil verlassen, andernfalls wird zu einem Programmpunkt 115 verzweigt. Bei Programmpunkt 115 wird eine Warteschleife durchlaufen. Anschließend wird zu Programmpunkt 110 zurückverzweigt. Bei Programmpunkt 120 prüft die Steuerung 85, ob der Benutzer durch entsprechende Betätigung des Bedienelementes 95 einen Verbindungsaufbau im ersten Betriebsfrequenzbereich wünscht. Ist dies der Fall, so wird zu Programmpunkt 105 verzweigt, andernfalls wird zu einem Programmpunkt 125 verzweigt. Bei Programmpunkt 125 prüft die Steuerung 85, ob über die Antenne 80 im Antennennetzwerk 75 ein Funksignal empfangen wurde, dessen Frequenz im zweiten Betriebsfrequenzbereich liegt. Ist dies der Fall, so wird zu einem Programmpunkt 130 verzweigt, andernfalls wird zu einem Programmpunkt 135 verzweigt. Bei Programmpunkt 130 veranlaßt die Steuerung 85 das Antennennetzwerk 75 zur Verwendung einer Frequenz im zweiten Betriebsfrequenzbereich für die Aussendung von Signalen über die Antenne 80. Außerdem steuert die Steuerung 85 in diesem Fall gemäß dem Ausführungsbeispiel nach Figur 3 die PIN-Diode 40 mit einem hochpegeligen Steuersignal an, so daß die PIN-Diode 40 in den leitenden Zustand umgeschaltet wird und den Bezugspotentialanschluß 15 niederohmig mit dem Bezugspotential 25 verbindet. Anschließend wird zu Programmpunkt 110 verzweigt. Bei Programmpunkt 135 prüft die Steuerung 85, ob der Benutzer durch entsprechende Betätigung des Bedienelementes 95 einen Verbindungsaufbau im zweiten Betriebsfrequenzbereich wünscht. Ist dies der Fall, so wird zu Programmpunkt 130 verzweigt, andernfalls wird der Programmteil verlassen.

Die Antenne 80 ist für den Betrieb in zwei verschiedenen Betriebsfrequenzbereichen geeignet. Durch die geringe Bauhöhe der Antenne 80 kann die Antenne 80 zum Beispiel in ein Handset-Gehäuse oder ein flaches Basisstationsgehäuse integriert werden. Die Antennenanordnung 1 ist also nicht auf die Verwendung mit einem Funkgerät beschränkt.

Für die Bezugspotentialfläche 30 als Gegengewicht zur Antenne 80 gemäß den beschriebenen Ausführungsbeispielen wird eine Länge von beispielsweise 100-200mm gewählt.

## Patentansprüche

1. Antennenanordnung (1) mit einem Strahlerelement (5), das einen Einspeiseanschluß (10) und einen Bezugspotentialanschluß (15) umfaßt, wobei das Strahlerelement (5) in einem ersten Betriebsfrequenzbereich und in einem zweiten, von dem ersten Betriebsfrequenzbereich verschiedenen Betriebsfrequenzbereich resonant und über den Einspeiseanschluß (10) wahlweise mit Signalen im ersten Betriebsfrequenzbereich oder im zweiten Betriebsfrequenzbereich speisbar ist, wobei der zweite Betriebsfrequenzbereich Frequenzen umfasst, die etwa halb so groß wie die Frequenzen des Ersten Betriebsfrequenzbereichs sind, wobei der Bezugspotentialanschluß (15) über eine erste Impedanz (20, 35, 40) mit dem Bezugspotential (25) einer Bezugspotentialfläche (30) verbunden ist und wobei die erste Impedanz (20, 35, 40) in dem ersten Betriebsfrequenzbereich hochohmig und in dem zweiten Betriebsfrequenzbereich niederohmig ist, wobei die erste Impedanz durch ein Halbleiterbauelement (40) gebildet ist und wobei eine zweite Impedanz (60) vorgesehen ist, die einen Ausgangswiderstand eines Antennennetzwerkes (75) so transformiert, daß er in beiden Betriebsfrequenzbereichen an den jeweiligen Eingangswiderstand der Antennenanordnung (1) am Einspeiseanschluß (10) angepaßt ist, wobei die zweite Impedanz (60) als Leitung ausgebildet ist, deren Länge etwa einem Viertel der Betriebswellenlängen des zweiten Betriebsfrequenzbereichs entspricht.

2. Antennenanordnung (1) nach Anspruch 1, **dadurch gekennzeichnet, daß** das Halbleiterbauelement (40) als PIN-Diode, ausgebildet ist.

3. Antennenanordnung (1) nach Anspruch 2, **dadurch gekennzeichnet, daß** das Halbleiterbauelement (40) in einen sperrenden Zustand geschaltet ist, wenn das Strahlerelement (5) mit Signalen gespeist wird, deren Frequenz im ersten Betriebsfrequenzbereich liegen, und daß das Halbleiterbauelement (40) in einen leitenden Zustand geschaltet ist, wenn das Strahlerelement (5) mit Signalen gespeist wird, deren Frequenz im zweiten Betriebsfrequenzbereich liegen.

4. Antennenanordnung (1) nach einem der vorherigen Ansprüche, **dadurch gekennzeichnet, daß** das Strahlerelement (5) abgewinkelt ist.

5. Antennenanordnung (1) nach einem der vorherigen Ansprüche, **dadurch gekennzeichnet, daß** die Antennenanordnung (1) in ein Material (65) eingebettet ist, dessen Dielektrizitätskonstante deutlich größer als Eins ist.

6. Antennenanordnung (1) nach einem der vorherigen Ansprüche, **dadurch gekennzeichnet, daß** das Strahlerelement (5), der Einspeiseanschluß (10) und der Bezugspotentialanschluß (15) eine Inverted-F-Antenne bilden.

7. Funkgerät (70), insbesondere Mobilfunk- oder Schnurlostelefon, mit einer Antennenanordnung (1) nach einem der vorherigen Ansprüche.

## Claims

1. Antenna arrangement (1) having an antenna element (5) which comprises a supply connection (10) and a reference earth potential connection (15), the antenna element (5) being resonant in a first operating frequency range and in a second operating frequency range, which is different to the first operating frequency range, and being able to be selectively supplied with signals in the first operating frequency range or in the second operating frequency range via the supply connection (10), the second operating frequency range comprising frequencies which are approximately half the size of the frequencies in the first operating frequency range, the reference earth potential connection (15) being connected to the reference earth potential (25) of a reference earth potential area (30) via a first impedance (20, 35, 40) and the first impedance (20, 35, 40) having a high impedance in the first operating frequency range and having a low impedance in the second operating frequency range, the first impedance being formed by a semiconductor component (40), and provision being made of a second impedance (60) which transforms an output resistance of an antenna network (75) in such a manner that it is matched to the respective input resistance of the antenna arrangement (1) at the supply connection (10) in both operating frequency ranges, the second impedance (60) being in the form of a line whose length corresponds to approximately one quarter of the operating wavelengths of the second operating frequency range.

2. Antenna arrangement (1) according to Claim 1, **characterized in that** the semiconductor component (40) is in the form of a PIN diode.

3. Antenna arrangement (1) according to Claim 2, **characterized in that** the semiconductor component (40) is turned off when the antenna element (5) is supplied with signals whose frequency is in the first operating frequency range, and **in that** the semiconductor component (40) is turned on when the antenna element (5) is supplied with signals whose frequency is in the second operating frequency range.

4. Antenna arrangement (1) according to one of the preceding claims, **characterized in that** the antenna element (5) is angled.

5. Antenna arrangement (1) according to one of the preceding claims, **characterized in that** the antenna arrangement (1) is embedded in a material (65) whose dielectric constant is considerably greater than one.

6. Antenna arrangement (1) according to one of the preceding claims, **characterized in that** the antenna element (5), the supply connection (10) and the reference earth potential connection (15) form an inverted F antenna.

7. Radio device (70), in particular a mobile radio telephone or cordless telephone, having an antenna arrangement (1) according to one of the preceding claims.

## Revendications

1. Dispositif d'antenne (1) comportant un élément rayonnant (5) comprenant un raccord d'alimentation (10) et un raccord de potentiel de référence (15), l'élément rayonnant (5) résonnant dans une première plage de fréquences de service et dans une deuxième plage de fréquences de service différente de la première, et pouvant être alimenté en signaux par l'intermédiaire de la prise d'alimentation (10) au choix dans la première plage de fréquences de service ou dans la deuxième plage de fréquences de service, la deuxième plage de fréquences de service comprenant des fréquences qui sont à peu près deux fois moins importantes que les fréquences de la première plage de fréquences de service, dans lequel le raccord de potentiel de référence (15) est relié au potentiel de référence (25) d'une surface de potentiel de référence (30) par l'intermédiaire d'une première impédance (20, 35, 40) cette première impédance (20, 35, 40) étant à haute impédance dans la première plage de fréquences de service et à basse impédance dans la deuxième plage de fréquences de service, la première impédance étant constituée d'un composant semi-conducteur (40), et dans lequel une deuxième impédance (60) est prévue pour transformer une résistance de sortie d'un réseau d'antenne (75) de manière à l'adapter dans les deux plages de fréquence de service, à la résistance d'entrée respective du dispositif d'antenne (1) sur le raccord d'alimentation (10), la deuxième impédance (60) étant en forme de câble dont la longueur correspond approximativement au quart des longueurs d'ondes de service de la deuxième plage de fréquences de service.

2. Dispositif d'antenne (1) selon la revendication 1,
**caractérisé en ce que**
le composant semi-conducteur (40) est une diode PIN.

3. Dispositif d'antenne (1) selon la revendication 2,
**caractérisé en ce que**
le composant semi-conducteur (40) est commuté dans un état de blocage lorsque l'élément rayonnant (5) est alimenté en signaux dont la fréquence se situe dans la première plage de fréquences de service,
et le composant semi-conducteur (40) est commuté dans un état conducteur lorsque l'élément rayonnant (5) est alimenté en signaux dont la fréquence se situe dans la deuxième plage de fréquences de service.

4. Dispositif d'antenne (1) selon l'une quelconque des revendications précédentes,
**caractérisé en ce que**
l'élément rayonnant (5) est recourbé.

5. Dispositif d'antenne (1) selon l'une quelconque des revendications précédentes,
**caractérisé en ce qu'**
il est noyé dans une matière (65) dont la constante diélectrique est nettement supérieure à un.

6. Dispositif d'antenne (1) selon l'une quelconque des revendications précédentes,
**caractérisé en ce que**
l'élément rayonnant (5), le raccord d'alimentation (10) et le raccord de potentiel de référence (15) forment une antenne en forme de F inversé.

7. Appareil radio (70), en particulier téléphone mobile ou sans fil, comportant un dispositif d'antenne (1) selon l'une quelconque des revendications précédentes.
